# FASCICULE DE BREVET EUROPEEN

(11) **EP 1 494 935 B1**
(45) Date de publication et mention de la délivrance du brevet: **30.08.2006**
(21) Numéro de dépôt: 03722659.4
(22) Date de dépôt: 18.02.2003
(51) Int. Cl.: B65D 75/58

(54) **PRODUIT ALIMENTAIRE EMBALLE SUSCEPTIBLE D ETRE FRACTIONNE.**
VEPACKTES NAHRUNGSMITTEL MIT MITTELN ZUM BRECHEN
PACKAGED FOOD PRODUCT WHICH CAN BE SPLIT INTO PARTS

(30) Priorité: 12.04.2002 FR 0204589
(43) Date de publication de la demande: 12.01.2005
(73) Titulaire: LU France, 94150 Rungis (FR)
(72) Inventeur: ODIER, David, F-48100 MONTOIRE SUR LE LOIR (FR); VERHAEGEN, René, B-2920 KALMTHOUT (BE)
(74) Mandataire: Jacquard, Philippe Jean-Luc
(86) Numéro de dépôt international: PCT/FR2003/000521
(87) Numéro de publication internationale: WO 2003/086898

(56) Documents cités:
- EP-A- 0 162 291
- EP-A- 0 957 043
- FR-A- 2 791 646
- GB-A- 2 281 282
- US-A- 3 451 539
- US-A- 3 693 785

## Description

La présente invention a pour objet un produit emballé comprenant d'une part un produit alimentaire susceptible d'être fractionné en le cassant et d'autre part un emballage présentant au moins un film en matière plastique.

On connaît de la demande PCT WO 99/58421 (MARS ALIMENTAIRE) un produit emballé du type précité dans lequel le film plastique doit être découpé périmétriquement selon une ou plusieurs lignes de découpe avant que le produit puisse être fractionné par cassage.

Dans la demande PCT WO 00/59801 (DOVEUROPE), l'emballage plastique contient deux produits espacés longitudinalement l'un de l'autre et l'accès à ces produits s'effectue en brisant le film le long d'une ligne de pré-découpe.

Enfin, on connaît de la demande de brevet allemand DE-2 458 462 (Alfred RITTER) une tablette de chocolat sécable selon des carrés de chocolat, et qui comporte une soudure longitudinale située à l'aplomb d'une ligne de séparation entre les carrés de chocolat. De la sorte, un consommateur peut, selon cette ligne, qui est la ligne de soudure longitudinale de l'emballage selon la technique dite "flow-pack", réaliser une rupture de la plaque de chocolat qui entraîne également une ouverture partielle de l'emballage par séparation par traction au niveau de la soudure longitudinale « chair contre chair », ce qui permet d'accéder à une rangée de carrés de chocolat, et de refermer ensuite l'emballage.

La présente invention propose pour but un produit emballé dans lequel on obtient en un seul geste à la fois la séparation du produit alimentaire et de son film d'emballage.

L'invention concerne ainsi un produit alimentaire emballé comprenant d'une part un produit alimentaire susceptible d'être fractionné en le cassant et d'autre part un emballage présentant au moins un film plastique, caractérisé en ce que le produit alimentaire présente une résistance à la rupture qui est au moins égale à celle du film, et en ce que le film et/ou le produit présente une propriété de rupture préférentielle permettant une rupture périmétrique selon une direction préférentielle sur le pourtour du produit emballé, de sorte que, lorsqu'un consommateur saisit le produit emballé à deux mains pour le fractionner, la rupture du produit alimentaire entraîne également celle de l'emballage.

Cette propriété de rupture préférentielle s'exerce avantageusement pour le film et/ou pour le produit dans une zone préférentielle, notamment selon au moins une ligne préférentielle.

Le produit alimentaire peut présenter une région de faiblesse telle qu'une pré-découpe, ou une région de rétrécissement de section produisant un affaiblissement entre 10 et 40 % avantageusement entre 10 et 30 % et par exemple de 25 % de l'effort de rupture du produit.

Selon une variante correspondant à la technique dite "flow-pack", le film est refermé sur lui-même autour du produit le long d'une ligne de soudure s'étendant entre deux bords opposés du produit dans une première direction, et la direction de rupture préférentielle est une deuxième direction inclinée par rapport à la première direction et préférentiellement perpendiculaire à celle-ci.

Le produit est avantageusement de forme allongée et ladite direction préférentielle est une direction transversale du produit.

Selon une première variante, le produit comporte au moins un film mono-orienté présentant une déchirabilité préférentielle suivant ladite direction préférentielle.

Selon un premier mode de réalisation, il comporte deux films mono-orientés de même orientation superposés. Une impression de marquage d'au moins une zone de déchirure peut être réalisée en sandwich entre les deux films mono-orientés. Cette impression de marquage a pour fonction première de permettre d'éviter un effilochement des bords des films lors de l'ouverture du produit.

Avantageusement, au moins un des deux films est au moins localement transparent de manière que ladite impression de marquage soit visible.

Selon une deuxième variante, un produit présente un dit film mono-orienté superposé à un film bi-orienté présentant une zone de déchirure préférentielle, notamment une ligne de déchirure préférentielle.

Le produit peut présenter au moins un film polymère présentant une zone d'affaiblissement microporeuse, telle que décrit par exemple dans le brevet français n° 2 717 449 (CMB FLEXIBLE).

Ce film polymère peut être par exemple laminé avec un film bi-orienté. Selon une autre variante, le produit comporte au moins un film bi-orienté présentant une zone de rupture préférentielle, notamment une ligne de rupture. Le produit peut en particulier comporter deux films bi-orientés laminés entre eux dont au moins un présente une dite zone de rupture préférentielle, notamment une ligne de rupture. Selon une variante préférée, les deux films bi-orientés présentent chacun une dite zone de rupture préférentielle, ces deux zones étant parallèles et décalées l'une par rapport à l'autre, de sorte que, lors de la rupture, la zone de rupture préférentielle d'un desdits films bi-orientés se déchire et que cette déchirure se propage entre les deux films, en particulier à travers la couche de colle de laminage, pour rejoindre la zone de rupture préférentielle de l'autre film bi-orienté.

Selon encore une autre variante, la propriété de rupture préférentielle périmétrique est obtenue grâce à une zone de scellage à plat « cuir contre chair » s'étendant sur tout le pourtour du produit, auquel cas la rupture de l'emballage s'effectue sous l'action de forces de cisaillement qui produisent un délaminage relatif des deux parties du film qui viennent en recouvrement périmétrique. Le film peut être ou non monocouche. Dans la technique "flow-pack", il s'agit d'une ligne de soudure périmétrique inclinée et de préférence perpendiculaire à la ligne de soudure longitudinale du produit.

Un film mono-orienté ou un film polymère présentant une zone d'affaiblissement périmétrique microporeuse peut être remplacée, dans un laminat, par un papier (par exemple de grammage 35 - 60 g/m²) revêtu de polyéthylène.

D'autres caractéristiques et avantages de l'invention apparaîtront mieux à la lecture de la description qui va suivre, donné à titre d'exemples non limitatifs, en liaison avec les dessins annexés dans lesquels :
- la figure 1a représente un produit selon l'invention avant rupture,
- la figure 1b représente ce même produit après rupture par un consommateur,
- les figures 1c et 1d représentent deux variantes de formes du produit alimentaire, respectivement en vue latérale et en vue de dessus,
- les figures 2 à 8 illustrent différentes variantes de l'invention.

Selon la figure 1a, un produit alimentaire emballé désigné par le repère général 1 comporte un produit alimentaire 2 fractionnable par cassage, par exemple un biscuit, une barre de confiserie ou une barre chocolatée, etc. qui présente donc des caractéristiques de dureté et de craquant appropriés ainsi qu'une géométrie (forme carrée, rectangle, ovale ou ronde, etc...) permettant une prise en main aisée, et un film d'emballage 3 mono ou multicouches réalisé par une technique connue, par exemple la technique dite "flow-pack". Le produit alimentaire 2 peut être également constitué par un empilement d'au moins deux produits élémentaires.

Le produit 2 peut être en particulier un biscuit CHOCO PRINCE ou PRINCE FOURRE de LU, ou bien encore un biscuit commercialisé en Belgique sous la marque CHACHA. Ces produits présentent une force de rupture de l'ordre de 25 N jusqu'à environ 50N.

Si on veut imposer une région précise pour découper le produit, par exemple pour obtenir deux portions égales, il est possible de ménager dans le produit une zone de rupture préférentielle, par exemple une rainure 7 formant une pré-découpe, et/ou de conférer au produit 2 une forme présentant une région rétrécie dans la partie centrale (voir les figures 1c et 1 d).

Cette rainure 7 et/ou cette région rétrécie 8 sont choisies de manière à induire localement une diminution de la résistance à la rupture comprise entre 10 % et 40 %, et notamment entre 10 % et 35 % et plus particulièrement inférieure à 25 %, entre la région centrale 4 et le reste du produit.

Avantageusement, les zones de rupture préférentielle sont telles que l'effet barrière (humidité et/ou oxygène) reste suffisant pour que le produit 2 conserve ses caractéristiques et en particulier une force de rupture suffisante pendant toute la période de conservation en rayon à température ambiante.

On voit à la figure 1a, que le consommateur peut positionner ses mains de part et d'autre d'une région centrale 4 du produit en pinçant le film entre ses doigts et les bords supérieur 5 et inférieur 6 du produit 2 pour éviter un glissement entre le film 3 et le produit 2. En exerçant un mouvement sec tel qu'il est usuel lorsque l'on casse un biscuit ou une barre chocolatée, le consommateur fractionne le produit (biscuit, chocolat, etc.) en deux morceaux dans son emballage en entraînant une déchirure du film sur pratiquement tout son périmètre au niveau de la région centrale dans laquelle le produit se casse (figure 1b). Ce phénomène est dû au fait que le film et/ou le produit présente une propriété de rupture préférentielle permettant une rupture périmétrique selon une direction préférentielle.

Selon une première variante illustrée par la figure 2, le film 3 est un film mono-orienté 31 dans une direction préférentielle qui est la direction transversale du produit de sorte que le film 3 présente une direction de rupture préférentielle perpendiculaire à sa direction longitudinale (par exemple la direction longitudinale de défilement du produit dans la technique "flow-pack"). Ce film mono-orienté peut être un film en polyéthylène d'épaisseur comprise par exemple entre 20 et 50 µ et préférentiellement égale à 30 µ. De tels films sont fabriqués notamment par EXXON MOBIL CHEMICAL.

Pour que cette rupture puisse être réalisée, il faut que la résistance à la rupture du produit 2 par exemple un biscuit ou une barre chocolatée, soit supérieure ou égale à !a résistance à la rupture du film 3 dans la direction préférentielle. Dans le cas illustré ci-dessus, le consommateur prend le produit de part et d'autre d'une région centrale, et la rupture s'opère spontanément pratiquement dans la même région pour le film et pour le produit, étant entendu que la rupture du produit entraîne celle du film dans la même zone.

En effet, le produit tend à se briser dans la région où les contraintes sont les plus fortes. Il en va de même pour le film qui s'étire le plus dans la région où le produit se rompt.

Du fait que les films mono-orientés présentent des propriétés de déchirabilité caractéristiques dans une direction, ici la direction transversale du produit, ils permettent d'obtenir une force d'amorce à la déchirure relativement faible et une orientation de cette déchirure qui est maîtrisée parallèlement à l'orientation. Ainsi, la mise en oeuvre d'un tel film permet d'obtenir le résultat escompté pour un biscuit ou une barre chocolatée présentant ou non une zone de faiblesse. On dispose d'une latitude, par exemple en jouant sur l'épaisseur du film pour adapter la force nécessaire au déchirement du film pour qu'elle soit du même ordre de grandeur ou inférieure à celle nécessaire au fractionnement du produit.

On obtient ainsi de manière reproductible une double action d'ouverture et de fractionnement du produit en un seul geste.

Dans le mode de réalisation représenté à la figure 3, l'emballage externe, par exemple réalisé selon la technique "flow-pack", comporte deux films mono-orientés superposés, et notamment laminés, représentés par les repères 31 et 32, le laminage étant réalisé grâce à une couche 33 de colle de lamination. L'un ou l'autre des films peut comporter, dans la zone où il est prévu de déchirer le film, une zone d'impression 34 s'étendant sur le périmètre de l'emballage (par exemple le périmètre 82 de la figure 8). Avantageusement, l'un des deux films, par exemple le film 31, est transparent, ce qui permet au consommateur de visualiser la zone de marquage à l'encre.

La mise en oeuvre de deux films mono-orientés superposés d'épaisseur par exemple comprise entre 20 µ et 50 µ permet d'augmenter la barrière intrinsèque de l'emballage dans le cas de produits plus exigeants, notamment du point de vue barrière contre l'humidité. En outre, ce mode de réalisation permet d'augmenter la rigidité de l'emballage, ce qui présente des avantages d'une part au niveau de la machinabilité du film laminé et d'autre part de l'impact du produit sur le consommateur lors de sa prise en main.

La mise en place d'une encre appropriée, par exemple une encre dure, au niveau de la zone de déchirure du film, permet d'éviter la présence de filaments sur les bords du film déchiré. En effet, l'encre modifie les propriétés intrinsèques du film du point de vue de la rupture. Avantageusement, la zone encrée 34 est rendue visible.

Dans le mode de réalisation de la figure 4, on met en oeuvre un film bi-orienté 41 par exemple d'épaisseur comprise entre 20 et 50 µ, laminé avec un film mono-orienté 42 par exemple en polyoléfine. Le film bi-orienté 41 présente une zone de faiblesse 43 au niveau de la zone de déchirure recherchée (par exemple le périmètre 82 de la figure 8). La zone de faiblesse 43 peut être une découpe sur tout ou partie de l'épaisseur du film, un matriçage ou bien encore un marquage en pointillés sur tout ou partie de l'épaisseur du film. Le film bi-orienté 41 peut être par exemple un film polyester d'épaisseur comprise entre 8 et 25 µ et préférentiellement égale à 12 µ. Le film mono-orienté 42 peut être le même qu'à la figure 1.

La combinaison des deux films 41 et 42 permet d'améliorer la déchirabilité tout en évitant la présence de filaments sur les bords de la déchirure. En outre, ceci entraîne une augmentation de la barrière intrinsèque de l'emballage, notamment vis-à-vis de l'humidité, ainsi que de la rigidité. En outre, le fait d'associer un film mono-orienté et un film bi-orienté permet d'obtenir une structure beaucoup moins sensible aux arrêts machine dans le cadre de la technique dite "flow-pack", notamment en ce qui concerne la réalisation de la soudure longitudinale (couple température et temps de contact avec les mâchoires de scellage).

En variante, le film 42 mono-orienté peut être remplacé par un film polymère, notamment en polypropylène, présentant une zone de faiblesse 43 microporeuse, tel que décrit dans le brevet français FR 2 717 449 précité, ou bien encore un papier de 35 à 60 g/m² revêtu d'une couche par exemple de polyéthylène.

Dans le mode de réalisation des figures 5a et 5b, l'emballage externe comprend deux films bi-orientés 51 et 52 laminés (par exemple de type polyoléfine) dont l'un au moins présente une zone de faiblesse 53 et/ou 54, au niveau de la zone de déchirure de produit (par exemple selon le périmètre 82 de la figure 8). Comme dans le cas précédent, cette zone de faiblesse 53 et/ou 54 ménagée sur l'un et/ou l'autre film 51 et/ou 52, peut être réalisée par une découpe sur toute ou partie de l'épaisseur du film par un matriçage ou par une découpe en pointillés sur toute ou partie de l'épaisseur du film. Il est également possible de mettre en oeuvre un film 51 et/ou un film 52 présentant une zone de faiblesse microporeuse 53 et/ou 54 selon le Brevet français 2 717 449. A la figure 5a, les zones 53 et 54 sont des rainures, la rainure 53 traversant complètement le film 51. A la figure 5b, la zone 53 est une rainure, et la zone 54 est une zone de faiblesse d'un autre type.

Une mise en oeuvre préférée est illustrée à aux figures 5c et 5d. Les zones de faiblesse périmétriques 53 et 54 (découpe, matriçage, microporosité) ne sont pas au même niveau mais sont parallèles et décalées l'une par rapport à l'autre, par exemple longitudinalement si on considère notamment le cas d'un emballage de type « flow-pack ».

Avec un tel décalage, typiquement compris entre un millimètre et un centimètre, la déchirure du complexe qui s'opère lors de l'ouverture de l'emballage s'effectue au niveau de la zone de faiblesse d'un des deux films, puis se propage au niveau de la zone de collage 55, c'est-à-dire en délaminant localement les deux films 51 et 52, pour rejoindre la zone de faiblesse du deuxième film suivant un phénomène de délaminage, et ce sur le périmètre de l'emballage pour obtenir une séparation des deux produits et de l'emballage.

Le mode de réalisation représenté à la figure 6 met en oeuvre un film bi-orienté type polyoléfine qui présente une zone de faiblesse périmétrique 66 au niveau de la zone de déchirure de l'emballage (par exemple selon le contour 82 de la figure 8). Cette zone de faiblesse est ménagée sur une bande de film plastique ou sur une bande de papier, revêtu de polyéthylène 63 qui est scellée par soudure ou collage à plat 64 et 65 sur les bords 61 et 62 du film constituant l'emballage. Ce mode de réalisation est également susceptible d'être mis en oeuvre dans le cas où le film bi-orienté est superposé avec un autre film, mono-orienté ou bi-orienté.

La déchirure s'effectue au niveau de la zone de faiblesse 66 de la pièce de film rapportée 63 qui présente une force de rupture faible et inférieure à celle des soudures ou des zones de collage 64 et 65. Au niveau du conditionnement, les pièces de film 63 sont soudées ou collées avant la formation de l'emballage dans la machine « flow-pack ». Pour cela, il est possible d'utiliser le système décrit dans la demande de brevet EP 890 514 (GROUPE DANONE).

Enfin, on peut réaliser également une zone de faiblesse au niveau d'un film (mono-orienté et/ou bi-orienté) en collant ou en soudant à plat en 73 (« cuir contre chair ») des bords en recouvrement périmétrique sur le pourtour de produit, (par exemple selon le périmètre 82 de la figure 8) référencés 71 et 72 du film. Dans ce cas, lors de la rupture du film, le délaminage des bords en recouvrement 71 et 72 s'effectue parallèlement à la surface des films sous l'effet de forces de cisaillement, qui rompent la liaison entre les bords en recouvrement 71 et 72, sur le pourtour du produit.

La figure 8 représente une variante de l'invention en technique « flow-pack ». Le repère 9 désigne les soudures d'extrémité et le repère 81, la soudure longitudinale « chair contre chair ». Une région périmétrique d'affaiblissement 82 peut être ménagée dans le film 3 pour induire une zone de rupture préférentielle dans la région centrale 4.

## Revendications

1. Produit emballé comprenant d'une part un produit alimentaire susceptible d'être fractionné en le cassant et d'autre part un emballage présentant au moins un film plastique **caractérisé en ce que** le produit alimentaire (2) présente une résistance à la rupture qui est au moins égale à celle du film (3), et **en ce que** le film (3) et/ou le produit (2) présente une propriété de rupture préférentielle permettant une rupture périmétrique selon une direction préférentielle sur le pourtour du produit emballé (1), de sorte que, lorsqu'un consommateur saisit le produit emballé (1) à deux mains pour le fractionner, la rupture du produit alimentaire (2) entraîne également celle de l'emballage.

2. Produit selon la revendication 1, **caractérisé en ce que** ladite propriété de rupture préférentielle s'exerce, pour le film (3) et/ou pour le produit (2) dans une zone préférentielle (4), notamment selon au moins une ligne préférentielle (7, 43, 53, 54, 66, 81).

3. Produit selon une des revendications 1 ou 2, **caractérisé en ce que** film (3) est réfermé sur lui-même autour du produit alimentaire (2) le long d'une ligne de soudure (81) s'étendant entre deux bords opposés du produit emballé (1) dans une première direction, et **en ce que** la direction de rupture préférentielle est une deuxième direction inclinée par rapport à la première direction et notamment perpendiculaire à celle-ci.

4. Produit selon une des revendications 1 à 3, **caractérisé en ce que** le produit alimentaire (2) est de forme allongée et **en ce que** ladite direction préférentielle est une direction transversale du produit alimentaire (2).

5. Produit selon une des revendications précédentes, **caractérisé en ce que** le film (3) comporte au moins un film mono-orienté (31, 32, 42) présentant une déchirabilité préférentielle suivant ladite direction préférentielle.

6. Produit selon la revendication 5, **caractérisé en ce que** le film (3) comporte deux films mono-orientés (31, 32) de même orientation superposés.

7. Produit selon la revendication 6, **caractérisé en ce qu'**une impression de marquage (34) d'au moins une zone de déchirure est réalisée en sandwich entre les deux films mono-orientés (31, 32).

8. Produit selon la revendication 7, **caractérisé en ce qu'**au moins un des deux films mono-orientés (31, 32) est au moins localement transparent de manière que ladite impression de marquage sont visibles.

9. Produit selon la revendication 5, **caractérisé en ce que** le film (3) présente un dit film mono-orienté (42) superposé à un film bi-orienté (41) présentant une zone de déchirure préférentielle, notamment une ligne de déchirure préférentielle (43).

10. Produit selon une des revendications 1 à 4, **caractérisé en ce que** le film (3) comporte au moins un film polymère présentant une zone d'affaiblissement microporeuse.

11. Produit selon la revendication 10, **caractérisé en ce que** ledit film polymère est laminé avec un film bi-orienté.

12. Produit selon une des revendications 1 à 4, **caractérisé en ce que** le film (3) comporte au moins un film bi-orienté (51) présentant une zone de rupture préférentielle, notamment une ligne de rupture (53).

13. Produit selon la revendication 12, **caractérisé en ce que** le film (3) comporte deux films bi-orientés laminés (51, 52) dont au moins un présente une zone de rupture préférentielle, notamment une ligne de rupture (53, 54).

14. Produit selon la revendication 13, **caractérisé en ce que** les deux films bi-orientés (51, 52) présentent chacun une dite zone de rupture préférentielle, ces deux zones (53, 54) étant parallèles et décalées l'une par rapport à l'autre, de sorte que, lors de la rupture, la zone de rupture préférentielle d'un desdits films bi-orientés se déchire, et que cette déchirure se propage entre les deux films pour rejoindre la zone de rupture préférentielle de l'autre film bi-orienté.

15. Produit selon une des revendications 1 à 4, **caractérisé en ce que** le film (3) comporte une zone de rupture préférentielle constituée par un scellage périmétrique à plat (73) entre deux bords en recouvrement (71, 72) du film (3).

16. Produit selon une des revendications précédentes, **caractérisé en ce que** le produit alimentaire présente une région de faiblesse telle qu'une pré-découpe, ou une région de rétrécissement de section, produisant dans cette région un abaissement entre 10 % et 40 % avantageusement entre 10 % et 30 %, avantageusement inférieure à 25 %, de l'effort de rupture du produit.

## Claims

1. Packaged product comprising on the one hand a food product likely to be divided by breaking it and on the other hand a packaging having at least a plastic film, **characterised in that** the food product (2) has a breaking strength which is at least equal to that of the film (3), and **in that** the film (3) and / or the product (2) has /have a preferential breaking property allowing perimetric breaking according to a preferential direction on the periphery of the packaged product (1) in such a way that, when a consumer takes the packaged product (1) in both hands to divide it, the breaking of the food product (2) also involves that of the packaging.

2. Product according to claim 1, **characterised in that** said preferential breaking property is realised for the film (3) and / or for the product (2) in a preferential zone (4), particularly according to at least one preferential line (7, 43, 53, 54, 66, 81).

3. Product according to one of the claims 1 or 2, **characterised in that** the film (3) is enclosed in itself around the food product (2) along a solder line (81) extending between two opposing edges of the packaged product (1) in a first direction and **in that** the preferential breaking direction is a second direction which is inclined with respect to the first direction and in particular perpendicular thereto.

4. Product according to one of the claims 1 to 3, **characterised in that** the food product (2) is in an elongated form and **in that** said preferential direction is a transverse direction of the food product (2).

5. Product according to one of the preceding claims, **characterised in that** the film (3) comprises at least a mono-oriented film (31, 32, 42) having preferential tearability according to said preferential direction.

6. Product according to claim 5, **characterised in that** the film (3) comprises two superposed mono-oriented films (31, 32) of the same orientation.

7. Product according to claim 6, **characterised in that** a marking impression (34) of at least one tearing zone is realised in sandwich between the two mono-oriented films (31, 32).

8. Product according to claim 7, **characterised in that** at least one of the two mono-oriented films (31, 32) is at least locally transparent in such a way that said marking impression is visible.

9. Product according to claim 5, **characterised in that** the film (3) has a so-called mono-oriented film (42) superposed on a bioriented film (41) having a preferential tearing zone, particularly a preferential tearing line (43).

10. Product according to one of the claims 1 to 4, **characterised in that** the film (3) comprises at least a polymer film having a microporous zone of weakening.

11. Product according to claim 10, **characterised in that** said polymer film is laminated with a bioriented film.

12. Product according to one of the claims 1 to 4, **characterised in that** the film (3) comprises at least a bioriented film (51) having a preferential breaking zone, particularly a breaking line (53).

13. Product according to claim 12, **characterised in that** the film (3) comprises two laminated bioriented films (51, 52), at least one of which has a preferential breaking zone, particularly a breaking line (53, 54).

14. Product according to claim 13, **characterised in that** the two bioriented films (51, 52) each have a so-called preferential breaking zone, these two zones (53, 54) being parallel and offset in relation to each other in such a way that at the time of breaking the preferential breaking zone of one of said bioriented films tears and this tear spreads between the two films to join the preferential breaking zone of the other bioriented film.

15. Product according to one of the claims 1 to 4, **characterised in that** the film (3) comprises a preferential breaking zone constituted by a flat perimetric seal (73) between two overlapping edges (71, 72) of the film (3).

16. Product according to one of the preceding claims, **characterised in that** the food product has a region of weakness such as a pre-cut or a region of section shrinkage, producing in this region a reduction between 10% and 40%, advantageously between 10% and 30%, advantageously lower than 25% of the breaking stress of the product.

## Patentansprüche

1. Verpacktes Produkt mit einerseits einem Nahrungsmittelprodukt, welches zerteilbar ist, indem es zerbrochen wird, und andererseits einer Verpackung, welche wenigstens eine Kunststofffolie aufweist, **dadurch gekennzeichnet, dass** das Nahrungsmittelprodukt (2) einen Bruchwiderstand aufweist, welcher wenigstens gleich zu demjenigen der Folie (3) ist, und dass die Folie (3) und/oder das Produkt (2) eine bevorzugte Brucheigenschaft aufweisen, welche einen Umfangsbruch entlang einer bevorzugten Richtung auf dem Umfang des verpackten Produkts (1) ermöglicht, so dass, wenn ein Verbraucher das verpackte Produkt (1) mit zwei Händen greift, um es zu zerteilen, das Brechen des Nahrungsmittelprodukts (2) auch dasjenige der Verpackung mit sich bringt.

2. Produkt nach Anspruch 1, **dadurch gekennzeichnet, dass** die bevorzugte Brucheigenschaft für die Folie (3) und/oder für das Produkt (2) in einem bevorzugten Bereich (4), insbesondere entlang wenigstens einer bevorzugten Linie (7, 43, 53, 54, 66, 81), ausgebildet ist.

3. Produkt nach Anspruch 1 oder 2, **dadurch gekennzeichnet, dass** die Folie (3) um das Nahrungsmittelprodukt (2) entlang einer Verschweißungslinie (81), welche sich zwischen zwei gegenüberliegenden Rändern des verpackten Produkts (1) in einer ersten Richtung erstreckt, wieder auf sich selbst geschlossen ist, und dass die bevorzugte Bruchrichtung eine zweite Richtung ist, welche bezüglich der ersten Richtung geneigt und insbesondere senkrecht zu dieser ist.

4. Produkt nach einem der Ansprüche 1-3, **dadurch gekennzeichnet, dass** das Nahrungsmittelprodukt (2) von langgezogener Form ist und dass die bevorzugte Richtung eine Richtung quer zu dem Nahrungsmittelprodukt (2) ist.

5. Produkt nach einem der vorhergehenden Ansprüche, **dadurch gekennzeichnet, dass** die Folie (3) wenigstens eine monoaxial verstreckte (31, 32, 42) Folie umfasst, welche eine bevorzugte Reißbarkeit entlang der bevorzugten Richtung aufweist.

6. Produkt nach Anspruch 5, **dadurch gekennzeichnet, dass** die Folie (3) zwei überlagerte monoaxial verstreckte Folien (31, 32) derselben Orientierung umfasst.

7. Produkt nach Anspruch 6, **dadurch gekennzeichnet, dass** ein Aufdruck zur Markierung (34) des wenigstens einen Reißbereichs sandwichartig zwischen den zwei monoaxial verstreckten Folien (31, 32) realisiert ist.

8. Produkt nach Anspruch 7, **dadurch gekennzeichnet, dass** wenigstens eine der zwei monoaxial verstreckten Folien (31, 32) wenigstens lokal transparent ist, so dass der Markierungsaufdruck sichtbar ist.

9. Produkt nach Anspruch 5, **dadurch gekennzeichnet, dass** die Folie (3) eine genannte monoaxial verstreckte Folie (42) aufweist, welche einer biaxial verstreckten Folie (41) überlagert ist, die einen bevorzugten Reißbereich, insbesondere eine bevorzugte Reißlinie (43), aufweist.

10. Produkt nach einem der Ansprüche 1-4, **dadurch gekennzeichnet, dass** die Folie (3) wenigstens eine Polymerfolie umfasst, die einen mikroporösen Schwächungsbereich aufweist.

11. Produkt nach Anspruch 10, **dadurch gekennzeichnet, dass** die Polymerfolie mit einer biaxial verstreckten Folie laminiert ist.

12. Produkt nach einem der Ansprüche 1-4, **dadurch gekennzeichnet, dass** die Folie (3) wenigstens eine biaxial verstreckte Folie (51) umfasst, die einen bevorzugten Bruchbereich, insbesondere eine Bruchlinie (53) aufweist.

13. Produkt nach Anspruch 12, **dadurch gekennzeichnet, dass** die Folie (3) zwei laminierte biaxial verstreckte Folien (51, 52) umfasst, von welchen wenigstens eine einen bevorzugten Bruchbereich, insbesondere eine Bruchlinie (53, 54) aufweist.

14. Produkt nach Anspruch 13, **dadurch gekennzeichnet, dass** die zwei biaxial verstreckten Folien (51, 52) jeweils einen genannten bevorzugten Bruchbereich aufweisen, wobei diese zwei Bereiche (53, 54) parallel und mit Bezug zueinander versetzt sind, so dass beim Brechen der bevorzugte Bruchbereich von einer der biaxial vestreckten Folien reißt und dass dieser Riss sich zwischen den zwei Folien ausbreitet, um den bevorzugten Bruchbereich der anderen biaxial vestreckten Folie zu treffen.

15. Produkt nach einem der Ansprüche 1-4, **dadurch gekennzeichnet, dass** die Folie (3) einen bevorzugten Bruchbereich umfasst, welcher durch eine Umfangsplattensiegelung (73) zwischen zwei überlappenden Kanten (71, 72) der Folie (3) gebildet ist.

16. Produkt nach einem der vorhergehenden Ansprüche, **dadurch gekennzeichnet, dass** das Nahrungsmittelprodukt einen Schwächungsbereich wie einen Vorschnitt oder einen Querschnittsverengungsbereich aufweist, welcher in diesem Bereich eine Absenkung zwischen 10% und 40%, vorteilhafterweise zwischen 10% und 30%, vorteilhafterweise weniger als 25%, der Kraft zum Brechen des Produkts hervorruft.
